# EUROPÄISCHE PATENTSCHRIFT

(11) **EP 0 422 477 B1**
(45) Veröffentlichungstag und Bekanntmachung des Hinweises auf die Patenterteilung: **08.06.1994**
(21) Anmeldenummer: 90118836.7
(22) Anmeldetag: 02.10.1990
(51) Int. Cl.: F42B 8/12

(54) **Übungsgeschoss für das Zielschiessen ohne Sprengstoff mit grosskalibrigen Waffen**
Training projectile for target shooting without explosives with ordonance
Projectile d'exercice pour le tir au cible sans explosif avec armes de gros calibre

(30) Priorität: 07.10.1989 DE 3933534
(43) Veröffentlichungstag der Anmeldung: 17.04.1991
(73) Patentinhaber: DIEHL GMBH & CO., 90478 Nürnberg (DE)
(72) Erfinder: Wittmann, Jürgen, W-8500 Nürnberg 80 (DE); Mosig, Wolfgang, W-8561 Hartmannshof (DE)

(56) Entgegenhaltungen:
- DE-A- 2 639 884
- DE-A- 3 201 629
- DE-A- 3 205 612
- FR-A- 2 374 614
- GB-A- 1 442 072

## Beschreibung

Die Erfindung bezieht sich auf ein Übungsgeschoß für das Zielschießen ohne Sprengstoff mit großkalibrigen Waffen bei Verwendung eines Einsteckrohres nach dem Oberbegriff des Anspruches 1.

Aus der DE-A1 32 01 629 ist ein drallstabilisiertes Übungsgeschoß für das Zielschießen ohne Sprengstoff bekannt. Dieses Geschoß weist bis auf eine Zieldistanz die gleichen ballistischen Eigenschaften wie die jeweilige scharfe Munition auf. Das Übungsgeschoß besitzt eine konische Geschoßspitze mit ebener Stirnfläche, einen zylindrischen Mittelteil und einen Heckteil. Die konische Geschoßspitze und der zylindrische Mittelteil bilden eine Stoßkante. Das Heckteil ist mit Bremselementen zur Verringerung der Rotationsgeschwindigkeit des Geschosses versehen. Die Bremselemente sind am Mittelteil angeordnet und bestehen aus aerodynamisch wirksamen Flächen entweder in der Form von Rippen oder Nuten. Aufgrund der Bremselemente ergibt sich ein hoher Luftwiderstand mit einem entsprechend starken Abfall der Geschoßgeschwindigkeit. Dies führt dazu, daß die Geschützbedienung beim Übungsschießen die Schußtafel für eine vollkalibrige Gefechtsmunition nicht verwenden kann. Demzufolge erfüllt das Übungsgeschoß aufgrund eines anderen Wirkprinzipes nicht die anmeldungsgemäßen Forderungen.

Ein Geschoß für Übungsmunition ist aus der DE-A1 32 05 612 bekannt. Die Masse des Geschosses sowie die strömungsgünstige Geschoßform entspricht einem scharfen Geschoß. Dementsprechend ist die Ogive gewölbt und ist stufenfrei in einen zylindrischen Mittelabschnitt des Geschosses übergeführt. Es fehlen daher Hinweise für strömungserhöhende Mittel an der Geschoßform, um einen großkalibrigen, strömungsungünstigen Geschoßtyp mittels eines wesentlich kleineren Geschosses simulieren zu können.

Das Übungsschießen mit vollkalibrigen Übungsgeschossen ist kostenintensiv. Es erfordert Geschosse mit Eigenschaften, die in der Innen- und Außenballistik den scharfen Geschossen entsprechen. Ein Kostenfaktor ist auch die Abnutzung des Waffenrohres.

Kostengünstiger ist das Schießen mittels eines Einsteckrohrsystemes, bei dem in das bestehende großkalibrige Waffensystem ein kleinkalibriges Abschußgerät eingebaut wird.

Beispielsweise wird für ein Geschoßkaliber von 120 mm ein Abschußgerät mit einem Kaliber von 35 mm verwendet. Mit diesem relativ kleinen Übungsgeschoß sollen nun Abgangsverhalten und Außenballistik eines großkalibrigen, schweren und mit sehr hohem Luftwiderstand fliegenden Hohlladungsgeschosses vom Spike-Typ bis auf ca. 2.500 m Zielentfernung simuliert werden. Damit würde erreicht werden, daß die Geschützbedienung beim Übungsschießen die Schußtafel für die vollkalibrige Gefechtsmunition verwenden kann.

Der Erfindung liegt daher die Aufgabe zugrunde, ein Übungsgeschoß für ein Einsteckrohrsystem vorzuschlagen, das ein Hohlladungsgeschoß vom Spike-Typ simuliert. Seine Flugbahn und die Trefferlage auf ca. 2.500 m soll diesem Hohlladungsgeschoß entsprechen.

Die Erfindung löst diese Aufgabe gemäß den kennzeichnenden Merkmalen des Anspruches 1.

Vorteilhafte Weiterbildungen sind den Unteransprüchen zu entnehmen.

Überraschend ist an der Erfindung, daß das Übungsgeschoß einfache geometrische Formen aufweist und somit kostengünstig herzustellen ist. Auftretende Fertigungstoleranzen haben auf das Abgangsverhalten des Geschosses, seine Flugbahn und sein Trefferbild keinen meßbaren Einfluß.

Wesentlich ist auch, daß nach der Erfindung zum ersten Mal ein im Kaliber kleineres Geschoß vorliegt, das einen relativ langsamen Schuß mit verhältnismäßig hohem Geschwindigkeitsabfall entsprechend eines großkalibrigen Hohlladungsgeschosses nach dem Spike-Typ simuliert.

Ausführungsbeispiele der Erfindung sind in der Zeichnung dargestellt. Es zeigt:
- Figur 1: ein Übungsgeschoß
- Figur 2: ein weiteres Übungsgeschoß.

Nach Figur 1 besteht ein Übungsgeschoß 1 aus einem Hohlkörper 2 aus Stahl, mit einem üblichen Führungsband 3, einer Würgerille 4, einem äußeren Zylinder 5 gemäß einem Abschnitt 6, einem kegeligen Heck 7 und aus Ausnehmungen 8 bis 10 mit Gewinden 11,12.

Ein üblicher Leuchtspur-Einsatz 13 liegt in der Ausnehmung 8. Anstelle dieses Einsatzes 13 kann auch eine massive Bodenplatte 14 aus Stahl eingeschraubt sein.

Eine als Kegelstumpf 19 ausgebildete, aus einer Aluminiumlegierung bestehende Ogive 20 mit einer Stirnfläche 21 und einer Länge 22 ist mit dem Gewinde 11 verschraubt und bildet mit dem Zylinder 5 eine Stoßkante 23. Ein Geschoßschwerpunkt und ein heckseitiger Winkel sind mit 24,25 bezeichnet. Das Heck 7 weist eine Länge 27 auf.

Bei einem 35 mm Übungsgeschoß zur Simulation eines nicht dargestellten Referenzgeschosses 120 mm/105 mm Hohlladungs-Geschoss nach dem Spike-Typ liegen folgende Werte vor:

| | |
|---|---|
| Stirnfläche 21 (Durchmesser) | 0,086 Kaliber |
| Länge 22 | 4,9 Kaliber |
| Länge 6 | 4,7 Kaliber |
| Längen 22: 6 | 1 : 0,96 |
| Verhältnis Trägheitsmomente längs/quer | 6,54 |
| Abstand des Geschoßschwerpunktes 24 von der Stirnfläche | 3,3 Kaliber |
| Länge 27 | 0,3 Kaliber |
| Winkel 25 | 4° |
| Gesamtmasse | 0,55 kg |
| Definition "Kaliber": Der Begriff "Kaliber" bezieht sich auf den Geschoßdurchmesser, also Kaliber 35 mm entspricht einem Geschoßdurchmesser von 35 mm. | |

Nach Figur 2 besteht ein Übungsgeschoß 30 abweichend zum Übungsgeschoß 1 aus einem Vollkörper 31 aus Stahl mit einem hohlen, dünnwandigen Gewindezapfen 32 mit einer Bohrung 33 und aus einer dünnwandigen Haube 34 aus einer Aluminiumlegierung. Die Lage des Schwerpunktes ist mit 35 bezeichnet. Bei einer Ausführung im Kaliber 35 mm liegen zum Übungsgeschoß 1 folgende abweichende Werte vor:

| | |
|---|---|
| Verhältnis Trägheitsmomente längs/quer | 4,3 |
| Abstand des Schwerpunktes 35 von der Stirnfläche 21 | 3,48 Kaliber. |

Die übrigen Werte sind gleich.

Beide Übungsgeschosse 1,30 entsprechen dem Abgangsverhalten und der Flugbahn der genannten Referenzgeschosse und überschreiten die zulässigen Standardabweichungen des Trefferbildes bis 2000 m nicht.

Maßgebend für das Luft-Widerstandsverhalten ist die Form des Kegelstumpfes 19.

Eine definierte Strömungsablösung bei den Übungsgeschossen 1,30 liegt durch die Stirnfläche 21 vor. Damit wirken sich aerodynamische Störungen, wie Anstellwinkel, nur geringfügig aus.

Die Übungsgeschosse 1,30 sind auch wegen der Außenform Kegelstumpf 19 und Zylinder 15 besonders flugstabil.

Der Geschwindigkeitsabfall beruht auf dem Luftwiderstandsbeiwert durch die Außenform des Übungsgeschosses 1,30. Maßgebend hierfür sind die Stirnfläche 21, der Kegelstumpf 19, die Stoßkante 23 und der Zylinder 5.

## Patentansprüche

1. Übungsgeschoß (1) für das Zielschießen ohne Sprengstoff mit großkalibrigen Waffen bei Verwendung eines Einsteckrohres mit einem als Zylinder (5) ausgebildeten Geschoßkörper und einer konischen Ogive (20) in Form eines Kegelstumpfes (19) mit ebener Stirnfläche (21) mit einem Durchmesser von etwa 0,08 bis 0,1 Geschoßkaliber, wobei die Ogive (20) mit dem Zylinder (5) des Geschosses (1) eine Stoßkante bildet, gekennzeichnet durch die Kombination folgender Merkmale:
a) einem Längenverhältnis von Ogive (20) zum Zylinder (5) von etwa 1 : 1 +/- 5 %,
b) einer Schwerpunktslage von 3 bis 3,5 Geschoßkaliber ab der Stirnfläche (21),
c) einem Trägheitsmomentenverhältnis der Quer- und Längsmomente von 4,0 bis 7,0 und
d) einem kegeligen Heck (7) mit einer Länge von etwa 0,3 Kaliber und einem Winkel (25) von 2 bis 6°.

2. Übungsgeschoß nach Anspruch 1,
dadurch gekennzeichnet,
daß die Ogive (20) aus einem Vollmaterial aus einer Aluminiumlegierung und
der Geschoßkörper aus einem Hohlkörper (2) aus Stahl mit Ausnehmungen (8-10) besteht.

3. Übungsgeschoß nach Anspruch 2,
dadurch gekennzeichnet,
daß der Hohlkörper (2) durch eine Bodenplatte (14) abgeschlossen ist.

4. Übungsgeschoß nach Anspruch 2,
dadurch gekennzeichnet,
daß der Hohlkörper einen Leuchtspur-Einsatz (13) aufweist.

5. Übungsgeschoß nach den Ansprüchen 1, 3 und 4,
dadurch gekennzeichnet,
daß die Ogive (20) aus einer dünnwandigen Haube (34) aus einer Aluminiumlegierung oder Stahl besteht und
mit einem hohlen Gewindezapfen (32) eines Vollkörpers (31) aus Stahl verschraubt ist, wobei heckseitig eine Ausnehmung (8) zur Aufnahme der Bodenplatte (14) oder der Leuchtspur-Einrichtung (13) vorgesehen ist.

## Claims

1. A training projectile (1) for target practice without explosive with large-calibre weapons upon use of a subcalibre barrel with a projectile body designed as a cylinder (5) and a conical ogive (20) in the form of a truncated cone (19) with a front surface (21) having a diameter of approximately 0.08 to 0.1 of the projectile calibre, the ogive (20) forming a but edge with the cylinder (5) of the projectile,
characterised by the combination of the following features:
(a) a length ratio of ogive (20) to cylinder (5) of approximately 1 : 1 +/- 5%,
(b) a position of centre of gravity of 3 to 3.5 projectile calibres from the front surface (21),
(c) a ratio of moment of inertia of the transverse and longitudinal moments of 4.0 to 7.0 and
(d) a tapered tail (7) with a length of approximately 0.3 calibres and an angle (25) of 2° to 6°.

2. A training projectile according to claim 1, characterised in that
the ogive (20) consists of a solid material made from an aluminium alloy and
the projectile body consists of a hollow body (2) made from steel with recesses (8-10).

3. A training projectile according to claim 2, characterised in that
the hollow body (2) is closed off by a base plate (14).

4. A training projectile according to claim 2, characterised in that
the hollow body has a tracer path insert (13).

5. A training projectile according to claims 1, 3 and 4, characterised in that
the ogive (20) consists of a thin-walled cap (34) made from an aluminium alloy or steel and
is screwed with a hollow threaded spigot (32) of a solid body (31) made from steel, wherein a recess (8) for the reception of the base plate (14) or of the tracer path mechanism (13) is provided at the tail side.

## Revendications

1. Projectile d'exercice (1) pour le tir au but sans explosif avec des armes de grand calibre, par utilisation d'une fourrure avec un corps de projectile en forme de cylindre (5) et une ogive (20) conique en forme de tronc de cône (19) avec surface frontale (21) plane d'un diamètre d'environ 0,08 à 0,1 calibre de projectile, l'ogive (20) formant avec le cylindre (5) du projectile (1) un bord, caractérisé par la combinaison des caractéristiques suivantes :
a) un rapport des longueurs de l'ogive (20) et du cylindre (5) d'environ 1 : 1 +/-5 %,
b) une position du centre de gravité de 3 à 3,5 calibre de projectile à partir de la face frontale (21),
c) un rapport des moments d'inertie des moments transversaux et des moments longitudinaux de 4 à 7 et
d) un arrière (7) conique d'une longueur d'environ 0,3 de calibre et d'un angle (25) compris entre 2 et 6°.

2. Projectile d'exercice selon la revendication 1, caractérisé en ce que l'ogive (20) est réalisée dans un matériau massif en alliage d'aluminium et le corps du projectile est un corps creux (2) en acier avec évidements (8 à 10).

3. Projectile d'exercice selon la revendication 2, caractérisé en ce que le corps creux (2) est fermé par une plaque de fond (14).

4. Projectile d'exercice selon la revendication 2, caractérisé en ce que le corps creux comporte une charge traçante (13).

5. Projectile d'exercice selon les revendications 1, 3 et 4, caractérisé en ce que l'ogive (20) est constituée d'une ogive (34) proprement dite à paroi mince en alliage d'aluminium ou acier et est vissée avec une tige filetée (32) creuse d'un corps massif (31) en acier, un évidement (8) étant prévu à l'arrière pour loger la plaque de fond (14) ou le dispositif de traînée lumineuse (13).
